# EUROPÄISCHE PATENTSCHRIFT

(11) **EP 2 360 443 B1**
(45) Veröffentlichungstag und Bekanntmachung des Hinweises auf die Patenterteilung: **03.08.2016**
(21) Anmeldenummer: 09016114.2
(22) Anmeldetag: 30.12.2009
(51) Int. Cl.: F26B 23/02

(54) **Verfahren zum Trocknen von lackierten Trocknungsgütern, insbesondere Fahrzeugkarosserien**
Method for drying painted objects, in particular vehicle bodies
Procédé de séchage de produits de séchage laqués, notamment carrosseries de véhicule

(43) Veröffentlichungstag der Anmeldung: 24.08.2011
(73) Patentinhaber: Crone Wärmetechnik GmbH, 26817 Rhauderfehn (DE)
(72) Erfinder: Strohschnieder, Klaus Dieter, 26817 Rhauderfehn (DE); Wahrheit, Ludger Alerich, 26817 Rhauderfehn (DE); Crone, Fokko Johann, 26817 Rhauderfehn (DE)
(74) Vertreter: Jabbusch, Matthias

(56) Entgegenhaltungen:
- EP-A1- 0 803 296
- EP-A2- 1 801 526
- WO-A1-2009/109358
- WO-A2-2005/043056
- DE-A1- 19 735 322
- DE-A1- 19 848 661
- DE-A1- 19 941 184
- GB-A- 2 022 801
- GB-A- 191 122 182
- US-A- 4 771 707
- US-A- 5 144 754

## Beschreibung

Die Erfindung betrifft ein Verfahren zum Trocknen von lackierten Trocknungsgütern, insbesondere Fahrzeugkarosserien, die nach dem Lackieren durch einen geschlossenen Trockner transportiert werden, bei dem die Abluft aus dem Trockner über Abluftgebläse einer thermischen Nachverbrennungsänlage zugeführt und in dieser erhitzt wird und als Reingas durch separat aufgestellte Umgasrekuperatoren und wenigstens einen separat aufgestellten Frischluftrekuperator geführt wird, in denen das dem Trockner entnommene Umgas und die Frischluft aufgeheizt und anschließend über Umgas- und Frischluftgebläse in den Trockner geführt werden.

In einer Auto-Lackiererei werden nach dem Stand der Technik die frisch lackierten Karossen auf einem Tragrahmen, SKID genannt, in den Trockner gefahren, wobei sich die organischen Lösungsmittel in dem frischen Lack der Karossen befinden. Nach der Aufheizung in der Aufheizzone gelangen die Karossen in die Haltezone mit einer Temperatur von etwa 140 - 180 °C, in der der eigentliche Trocknungsvorgang erfolgt. Danach verlassen die Karossen den Trockner. Die bei dem Trocknungsvorgang im Trockner freigesetzten, gasförmigen, organischen Stoffe werden abgesaugt und als Abluft (Rohgas) einer thermischen Nachverbrennungsanlage (TNV) zur oxidativen Umsetzung der organischen Substanzen in die nicht toxischen Verbindungen Kohlendioxid und Wasserdampf zugeführt. Der Brennkammer der TNV wird als Brennstoff z. B. Erdgas zugeführt. Das aus der Verbrennung resultierende Reingas wird Umgasrekuperatoren zugeführt, welche die dem Trockner entnommene Luft wieder aufheizen. Danach wird das Reingas durch einen Frischluftrekuperator geführt, in dem die dem Trockner zuzuführende Frischluft aufgeheizt wird.

Dieses auch aus der DE 197 35 322 bekannte, derzeit allgemein angewandte Trocknungsverfahren ist aufgrund der steigenden Primärenergiepreise als nicht mehr effizient zu bewerten. Der verfahrenstechnische Wärmebedarf für den Trockner und der reale Primärenergieverbrauch liegen nicht im Gleichgewicht, weil die projektierte Reingastemperatur von 160 - 180°C nicht der realen Reingastemperatur entspricht. Erfahrungen haben gezeigt, dass die realen Reingastemperaturen zumeist zwischen 280 - 320°C liegen. Trocknertemperatur und Brennkammertemperatur werden geregelt, jedoch bleiben die Trocknerbeladung und die Schadstoffkonzentration im Trockner unberücksichtigt. Die Elektromotoren der großen Ventilatoren für Frischluft und Rohgas laufen oft mit der gleichen Drehzahl, was bedeutet, dass die Luftmassen ungeregelt bleiben.

Des weiteren betragen die Transmissionsverluste über die Wärmeabstrahlung der thermischen Nachverbrennung (Oberfläche der technischen Nachverbrennung z. B. ca. 90 m² mit ca. 55°C) und der Rohrleitungen (Oberfläche der Rohrleitungsaußenhaut z. B. ca. 500 m² mit ca. 45°C) ungefähr 18 % der eingebrachten Brennstoffmenge (Quelle: Institut CUTEC), was somit bei einer mittleren Anlagengröße ca. 28 m³/h Erdgas oder entsprechend 278 KW entspricht. Diesem Wärmeeintrag in den Aufstellungsort der Trocknungsanlage muss wiederum mit hohen Hallenlüftungs- bzw. Kühlleistungen entgegengewirkt werden, um ein vertretbares Arbeitsklima einzuhalten. Das nach Durchströmen der Rekuperatoren in die Atmosphäre austretende Reingas weist noch relativ hohe Temperaturen auf, womit weitere erhebliche Wärmeverluste verbunden sind.

Aus der DE 199 41 184 A1 ist eine Lacktrockneranlage, insbesondere zur Trocknung von Fahrzeugkarosserien bekannt, bei der die Frischluft zunächst die Reingasleitung umströmt und dann in einem mit dem Reingas beaufschlagten Frischluftrekuperator weiter aufgeheizt wird. Reingas und Frischluft werden dann in den Trockner geleitet. Aus der EP 0 706 021 A1 ist ein Trockner, insbesondere für Fahrzeugkarosserien bekannt, der im Trockner mindestens ein längs verlaufendes rohrförmiges Heizelement hat, in dem ein mit dem Reingas beheiztes Innenrohr verläuft, wobei die Trockner-Umluft durch einen Ringspalt zwischen dem Innenrohr und dem Heizelement geführt und erwärmt wird.

Diese Anlagen und Vorrichtungen nutzen mehr oder weniger die Wärme des Reingases zur Umluft- und auch Frischluftvorwärmung, jedoch erfolgt dies noch mit großen Wärmeverlusten.

Der Erfindung liegt die Aufgabe zugrunde, ein Verfahren der eingangs bezeichneten Gattung aufzuzeigen, das zu wesentlichen weiteren Energieeinsparungen führt und damit zugleich erhebliche weitere Kosteneinsparungen erbringt.

Diese Aufgabe ist erfindungsgemäß dadurch gelöst worden, dass das aus der thermischen Nachverbrennungsanlage austretende heiße Reingas in einer Reingasleitung durch den Trockner geführt und einem ersten Umgasrekuperator zum Aufheizen des Umgases zugeführt wird, danach in einer Reingasleitung weiter durch den Trockner und sodann wenigstens einem zweiten Umgasrekuperator zugeführt wird und nachfolgend über eine Reingasleitung wieder durch den Trockner und schließlich einem Frischluftrekuperator zum Aufheizen der dem Trockner insbesondere im Eintritts- und Austrittsbereich der Trocknungsgüter zuzuführenden Frischluft, dass die Frischluft vor dem Eintritt in den Frischluftrekuperator durch einen zwischen der Außenhaut und einem äußeren Gehäuse der thermischen Nachverbrennungsanlage eingeschlossenen Ringspalt geführt wird und dass die im Trockner gemessene Schadstoffkonzentration C-Gesamt an organischen Lösungsmitteln auf eine Regelgröße eingestellt und von einem PID-Regler überwacht wird, dass der PID-Regler bei steigenden C-Gesamtwerten eine Stellgröße an die Frequenzumrichter der Elektromotoren der Frischluft- und Abluftgebläse gibt, wodurch eine Änderung der Drehzahlen der Elektromotoren erfolgt und die gewünschte C Gesamt-Konzentration im Trockner wieder eingeregelt wird.

Die abschnittsweise Führung der Reingasleitung durch den Trockner und die dabei erfolgende Wärmeabstrahlung tragen zum Aufheizen des Trockners wesentlich bei. Bei Trocknungsanlagen dieser Gattung für Fahrzeugkarosserien hat die Reingasleitung hinter der Nachverbrennungsanlage eine Länge von ca. 100 m. Das Reingas hat bei Austritt aus der thermischen Nachverbrennungsanlage ein Temperaturniveau von ca. 400 °C. Diese Temperatur wird nun erfindungsgemäß durch die abschnittsweise Wärmeabgabe in dem Trockner und in den Rekuperatoren so weit abgesenkt, dass sie nach dem Frischluftrekuperator nur noch bei ca. 180 °C liegt. Dabei hat das Reingas im Nutzungsbereich im Trockner eine Temperatur deutlich über dem Trocknertemperaturniveau, womit es zur Aufheizung des Trockners verwendet werden kann. Werden die im Trockner verlaufenden Reingasleitungsabschnitte, als breite Kanäle ausgebildet und unterhalb der Karosserie-Fördereinrichtung angeordnet, so wird die Trocknungsqualität der viel Wärmeenergie benötigenden Bodengruppen der Karosserien verbessert, was einen weiteren Vorteil der Erfindung ergibt. Weiter wird bei diesem Verfahren die Frischluft vor dem Eintritt in den Frischluftrekuperator durch einen zwischen der Außenhaut und einem äußeren Gehäuse der thermischen Nachverbrennungsanlage eingeschlossenen Ringspalt geführt. Die somit hier aufgeheizte Frischluft bedarf dann in dem Frischluftrekuperator nur einer geringeren weiteren Aufheizung, wozu die am Ende der Reingasleitung noch vorhandene Reingastemperatur ausreicht.

Weitere Ausbildungen des erfindungsgemäßen Verfahrens sind in den Unteransprüchen dargestellt.

Nach der Erfindung erfolgt eine Schadstoffkonzentrationsregelung. Die Schadstoffkonzentration C-Gesamt an organischen Lösemitteln (CnHm) wird in der Mitte des Trockners kontinuierlich gemessen und auf eine entsprechende Regelgröße - z. B. 8 g/m³ im Normzustand - eingestellt. Bei zunehmender Konzentration wird die Frischluftzufuhr dementsprechend erhöht und gleichzeitig wird auch das zu reinigende (mit Lösungsmitteln kontaminierte) Rohgas dem Trockner entnommen und der TNV zugeführt. Der C-Gesamt PID-Regler gibt bei steigenden C-Gesamtwerten eine Stellgröße an die Frequenzumrichter der beiden Elektromotoren der Rohgas- bzw. Abluftventilatoren, die die Drehzahl entsprechend senken. Es wird sich somit die gewünschte C-Gesamtkonzentration im Trockner von 8 g/m³ einstellen. Gleichzeitig erhöht sich mit zunehmender C-Gesamtkonzentration die Energiezufuhr in der Brennkammer der TNV, denn 8 g/m³ Kohlenwasserstoffe bedeuten eine Wärmeenergie von ca. 640 KW (Rohgasvolumenstrom 8000 m³/h.i.N.) bei der Verbrennung in der Brennkammer. Somit steigt die Brennkammertemperatur, und der Brennkammertemperaturregler wird die Brennstoffzufuhr um den gleichen Betrag senken. Mit zunehmender Konzentration sinkt demzufolge auch der Volumenstrom des Rohgases, so dass der Volumenstrom der zu reinigenden Abluft (Rohgas) in der Brennkammer der TNV im gleichen Maße abnimmt. Dies hat ebenfalls eine Brennstoffeinsparung zur Folge.

Im Pausenbetrieb oder im Teillastbetrieb des Trockners nimmt somit der Energiebedarf aufgrund der C-Gesamtregelung erheblich ab.

Eine stetige sicherheitstechnische Messung der C-Gesamtkonzentration im Trockner gewährleistet einen gefahrlosen Betrieb der Trockneranlage, weil die Gefahr eines explosiven Gemisches ausgeschlossen wird. Die Messgrößen des C-Gesamtreglers und der C-Gesamtüberwachung werden stetig miteinander verglichen. Sollte eine Abweichungstoleranz überschritten werden, so schaltet die Sicherheit-C-Gesamtüberwachung sofort auf den ungeregelten Modus, d. h. die beiden Elektromotoren werden direkt mit voller Netzfrequenz angesteuert und laufen auf maximale Drehzahl, weil im Störmodus (oder bei negativer Plausibilitätsprüfung) die Frequenzumrichter umgangen werden.

Anspruch 2 nennt eine definierte Unterdruckregelung an der Eintritts- und Austrittsschleuse. Bisher wurde in den Schleusen heiße Sperrluft eingesetzt. Erfindungsgemäß wird den Schleusen nun definierte Frischluft zugeführt, wobei eine gegenüberliegende Absaugvorrichtung mit einer unterdruckgesteuerten Regelklappe vorgesehen ist, so dass der Unterdruck in der Einund der Auslaufschleuse konstant bleibt und folglich zu viel "Falschluft" vermieden wird. Vorzugsweise wird ein leichter Unterdruck von ca. 10 pascal (Pa) erzeugt, der das Austreten von kontaminierter Trockenluft (Abluft) in die Aufstellungsräume verhindert. Daraus ergibt sich eine weitere Energieeinsparung.

Zur Durchführung des Verfahrens ist die thermische Nachverbrennungsanlage bevorzugt derart ausgebildet, dass sie einen inneren durch ein inneres Gehäuse geschlossenen Ringspalt für die Abluft aufweist und einen äußeren durch ein äußeres Gehäuse eingeschlossenen Ringspalt für den Frischluftstrom aufweist und dass das äußere Gehäuse von einer Außenisolierung umschlossen ist. Die heiße Oberflächenhaut der TNV hat eine Temperatur von etwa 500 °C. In den inneren Ringspalt wird das Rohgas aus dem Trockner mit einer Temperatur von 140 - 180 °C geführt. In den äußeren Ringspalt wird die Frischluft geführt, die aus der Halle angesaugt eine Raumtemperatur von ca. 25 °C aufweist. Die Frischluft wird bevorzugt tangential an der Stirnseite der thermischen Nachverbrennungsanlage (Brennerseite) eingeführt und strömt entlang des TNV-Zylinders zur Rückseite der TNV und umschließt somit die gesamte thermische Nachverbrennungsanlage. Die Temperatur der Frischluft wird auf ihrem Wege vom Eintritt bis zum Austritt aus der TNV-Außenhülle um ca. 25 K ansteigen, so dass die zu isolierende Außenhülle lediglich noch 50 °C beträgt. Bei einer 100 mm starken Isolierung beträgt die Temperatur dann auf der Isolierung noch ca. 4 K über Raumtemperatur.

Das Schema der erfindungsgemäßen Ausbildungen ist in der Zeichnung dargestellt.

Der Trockner 1 hat eine Eintrittschleuse 2, eine Aufheizzone 3, eine Haltezone 4 und eine Austrittsschleuse 5. Der Pfeil 6 symbolisiert das Einbringen der Karossen, die sich auf SKIDs befinden. Der kleine Pfeil 7 symbolisiert die Lösungsmittel, die mit den Lackbeschichtungen der Karossen in den Trockner eingebracht werden. Der Pfeil 8 symbolisiert die den Trockner verlassenden Karossen und SKIDs. Die thermische Nachverbrennungsanlage TNV ist mit 9 bezeichnet. Die TNV hat an ihrem Außenumfang einen inneren durch ein Gehäuse eingeschlossenen Ringspalt 20 für die Abluft (Rohgas) und einen durch ein äußeres Gehäuse gebildeten Ringspalt 22 für den Frischluftstom. 10 und 12 sind Umgas-Rekuperatoren. 14 ist ein Frischluft-Rekuperator. Die Frischluftleitungen sind mit 15, 15a und 15b bezeichnet. Eine Abluftleitung ist mit 16 bezeichnet. 18 ist eine Pumpeneinheit für die Frischluft mit Elektromotor und Frequenzumrichter. 19 ist eine Pumpeneinheit für die Abluft mit Elektromotor und Frequenzumrichter.

Die dem Trockner über die Abluftleitung 16 entnommene Abluft (Rohgas) wird über die Pumpeneinheit 19 der thermischen Nachverbrennungsanlage 9 zugeführt und dort dem Oxidationsvorgang unterworfen. Sie wird dort zunächst durch den inneren Ringspalt der TNV geleitet, wodurch sie vorgewärmt wird. Die damit durch Umwandlung gesäuberte Abluft verlässt die thermische Nachverbrennungsanlage als Reingas in der Reingasleitung 24. Der Aufheizzone 3 und der Haltezone 4 des Trockners 1 werden über Umgas-Leitungen 17 abgekühlte Heizluft (Umgas) entnommen, die in den Umgas-Rekuperatoren 10 und 12 aufgeheizt und in die Aufheizzone und die Haltezone zurückgeführt wird.

Das die thermische Nachverbrennungsanlage (TNV) verlassende Reingas wird über einen Abschnitt 24a der Reingasleitung 24 durch die Aufheizzone 3 des Trockners 1 geführt und gelangt dann in den ersten Umgas-Rekuperator 10. Diesen verlassend wird das Reingas über einen Reingas-Leitungsabschnitt 24b durch die Aufheizzone 3 und die Haltezone 4 des Trockners 1 geführt und dann dem zweiten Umgas-Rekuperator 12 zugeführt. Diesen verlassend wird das Reingas über einen Reingas-Leitungsabschnitt 24c durch die Haltezone 4 des Trockners 1 geführt und dann durch den Frischluft-Rekuperator 14 geleitet, worauf es in die Atomsphäre austritt.

Die separat zugeführte Frischluft dient in der Eintrittsschleuse und in der Austrittsschleuse als Sperrluft zur Trennung von Trockneratmosphäre und Umgebung. Sie wird über die Eingangs-Frischluftleitung 15 und die Pumpeneinheit 18 dem äußeren Gehäuse-Ringspalt 22 der thermischen Nachverbrennungsanlage zugeführt, wo sie aufgeheizt wird. Den Ringspalt 22 verlassend, gelangt die Frischluft über die Frischluftleitung 15a in den Frischluft-Rekuperator 14, wo sie durch das Reingas weiter aufgeheizt wird. Angedeutet ist hier eine Umgehungsleitung des Frischluft-Rekuperators und eine zugehörige Regelungseinheit. Die vorzugsweise aus dem Frischluft-Rekuperator austretende aufgeheizte Frischluft wird über die Frischluftleitung 15b sowohl der Eintrittschleuse 2 als auch der Eintrittschleuse 5 des Trockners 1 zugeführt. Aus den Schleusen 2 und 5 wird die Frischluft mit Absaugvorrichtungen 25 mit Regelklappen abgesaugt und in die Frischluftleitung 15 geleitet.

## Patentansprüche

1. Verfahren zum Trocknen von lackierten Trocknungsgütern, insbesondere Fahrzeugkarosserien, die nach dem Lackieren durch einen geschlossenen Trockner (1) transportiert werden, bei dem die Abluft aus dem Trockner (1) über elektromotorisch betriebene Abluftgebläse (1 a) einer thermischen Nachverbrennungsanlage (9) zugeführt und in dieser erhitzt wird und als Reingas durch separat aufgestellte Ümgasrekuperatoren (10, 12) und wenigstens einen separat aufgestellten Frischluftrekuperator (14) geführt wird, in denen das dem Trockner (1) entnommene Umgas und die Frischluft aufgeheizt und anschließend über elektromotorisch betriebene Umgas- und Frischluftgebläse in den Trockner (1) geführt werden,
wobei
das aus der thermischen Nachverbrennungsanlage austretende heiße Reingas in einer Reingasleitung (24a) durch den Trockner (1) geführt und einem ersten Umgasrekuperator (10) zum Aufheizen des Umgases zugeführt wird, danach in einer Reingasleitung (24b) weiter durch den Trockner (1) und sodann wenigstens einem zweiten Umgasrekuperator (12) zugeführt wird und nachfolgend über eine Reingasleitung (24c) wieder durch den Trockner (1) und schließlich einem Frischluftrekuperator (14) zum Aufheizen der dem Trockner insbesondere im Eintritts- und Austrittsbereich der Trocknungsgüter zuzuführenden Frischluft, zugeführt wird und wobei die Frischluft vor dem Eintritt in den Frischluftrekuperator (14) durch einen zwischen der Außenhaut und einem äußeren Gehäuse der thermischen Nachverbrennungsanlage (9) eingeschlossenen Ringspalt (22) geführt wird und
wobei die im Trockner gemessene Schadstoffkonzentration C-Gesamt an organischen Lösungsmitteln auf eine Regelgröße eingestellt und von einem PID-Regler überwacht wird, wobei der PID-Regler bei steigenden C-Gesamtwerten eine Stellgröße an die Frequenzumrichter der Elektromotoren der Frischluft- und Abluftgebläse (18, 19) gibt, wodurch eine Änderung der Drehzahlen der Elektromotoren erfolgt und die gewünschte C Gesamt-Konzentration im Trockner (1) wieder eingeregelt wird.

2. Verfahren nach Anspruch 1, **dadurch gekennzeichnet, dass** die erwärmte Frischluft einer Eintrittsschleuse (2) und einer Austrittsschleuse (5) des Trockners (1) zugeführt wird, dass in der Eintrittschleuse und in der Austrittschleuse ein Unterdruck von ca. 10 pa erzeugt wird, der über Absaugvorrichtungen (25) mit unterdruckgesteuerten Regelklappen aufrechterhalten wird und dass die aus der Eintrittschleuse und aus der Austrittschleuse abgesaugte Frischluft dem Frischluftkreislauf wieder zugeführt wird.

3. Verfahren nach einem der vorgenannten Ansprüche, **dadurch gekennzeichnet, dass** auch die Abluft vor dem Eintritt in die thermische Nachverbrennungsanlage durch einen weiteren zwischen der Außenhaut und einem äußeren Gehäuse der thermischen Nachverbrennungsanlage eingeschlossenen Ringspalt geführt wird.

## Claims

1. Method for drying painted objects, in particular vehicle bodies, that are transported through a closed dryer (1) after being painted, in which the exhaust air from the dryer (1) is supplied to a thermal post-combustion system (9) via electromotively operated exhaust air blowers (1a) and is heated in said system (9) and is guided as clean gas through separately arranged circulation gas recuperators (10, 12) and at least one separately arranged fresh air recuperator (14), in which the circulation gas removed from the dryer (1) and the fresh air are heated and subsequently supplied into the dryer (1) via electromotively operated circulation gas and fresh air blowers,
wherein
the hot clean gas exiting the thermal post-combustion system is guided in a clean gas pipeline (24a) through the dryer (1) and supplied to a first circulation gas recuperator (10) for heating the circulation gas, afterwards in a clean gas pipeline (24b) further through the dryer (1), and is then supplied to at least a second circulation gas recuperator (12) and is subsequently supplied via a clean gas pipeline (24c) again through the dryer (1) and finally to a fresh air recuperator (14) for heating the fresh air to be supplied to the dryer particularly in the inlet and outlet region of the drying objects, and wherein the fresh air is guided - prior to the entry into the fresh air recuperator (14) - through an annular gap (22) enclosed between the outer skin and an outer housing of the thermal post-combustion system (9), and wherein a pollutant concentration C-total of organic solvents is set to a control variable and monitored by a PID-regulator, wherein the PID regulator gives a controlled variable to the frequency inverter of the electric motors of the fresh air blowers and exhaust gas blowers (18, 19) upon increasing C-total values, whereby a change of the revolutions of the electric motors is effected and the desired C-total concentration in the dryer (1) is reset again.

2. Method according to claim 1, **characterized in that** the heat fresh air is supplied to an inlet gate (2) and an outlet gate (5) of the dryer (1), that a negative pressure of approx. 10 pa is generated in the inlet gate and in the outlet gate, which is maintained via exhaust devices (25) having flaps controlled based upon negative pressure and that the fresh air suctioned from the inlet gate and from the outlet gate is supplied to the fresh air circle again.

3. Method according to one of the preceding claims, **characterized in that** the exhaust gas is also guided through a further annular gap enclosed between the outer skin and an outer housing of the thermal post-combustion system prior to the entry into the thermal post-combustion system.

## Revendications

1. Procédé en vue du séchage de produits de séchage laqués, notamment de carrosseries de véhicules, qui, après le laquage, sont transportés à travers un séchoir (1) fermé, chez lequel l'air vicié provenant du séchoir (1) est admis via un ventilateur à air vicié (1a) entraîné par moteur électrique dans un incinérateur de postcombustion thermique (9) et réchauffé dans celui-ci, puis conduit comme gaz purifié à travers des récupérateurs de gaz de circulation (10, 12) installés séparément, et au moins un récupérateur d'air frais (14) installé séparément, dans lesquels le gaz de circulation prélevé du séchoir (1) et l'air frais sont chauffés, puis conduits ensuite dans le séchoir (1) par des ventilateurs à air vicié et à air frais entraînés par moteur électrique,
le gaz purifié très chaud sortant de l'incinérateur de postcombustion thermique étant conduit dans une conduite à gaz purifié (24a) à travers le séchoir (1) et admis dans un premier récupérateur de gaz de circulation (10) en vue du réchauffage du gaz de recirculation, étant admis après dans une conduite à gaz purifié (24b) retournant à travers le séchoir (1) et ensuite dans au moins un second récupérateur de gaz de circulation (12), puis après admis via une conduite à gaz purifié (24c) de nouveau à travers le séchoir (1) et enfin un récupérateur d'air frais (14) pour réchauffer l'air frais à admettre dans le séchoir, notamment dans la zone d'admission et de sortie des produits de séchage, et l'air frais étant conduit avant l'admission dans le récupérateur d'air frais (14) à travers un espace annulaire (22) renfermé entre la peau extérieure et un carter externe de l'incinérateur de postcombustion thermique (9), et la concentration en substances nocives mesurée dans le séchoir étant réglée pour l'ensemble du C en solvants organiques à une grandeur réglée étant surveillée par un régulateur PID, le régulateur PID donnant en présence de valeurs globales C croissantes une variable réglante au convertisseur de fréquence des moteurs électriques des ventilateurs à air frais et à air vicié (18, 19), par quoi une modification des régimes des moteurs électriques s'effectue et la concentration totale C souhaitée est réglée de nouveau dans le séchoir (1).

2. Procédé selon la revendication 1, **caractérisé en ce que** l'air frais réchauffé est admis dans une écluse d'admission (2) et une écluse de sortie (5) du séchoir (1), **en ce que** dans l'écluse d'admission et dans l'écluse de sortie, une dépression d'env. 10 pa est générée, qui est maintenue via des dispositifs d'aspiration (25) avec des volets régulateurs commandés sous pression, et **en ce que** l'air frais aspiré hors de l'écluse d'admission et hors de l'écluse de sortie est admis de nouveau dans le circuit d'air frais.

3. Procédé selon une quelconque des revendications précédentes, **caractérisé en ce que** l'air vicié est également conduit avant l'admission dans l'incinérateur de postcombustion thermique à travers un autre espace annulaire renfermé entre la peau extérieure et un carter externe de l'incinérateur de postcombustion thermique.
